# EUROPÄISCHE PATENTSCHRIFT

(11) **EP 1 955 779 B1**
(45) Veröffentlichungstag und Bekanntmachung des Hinweises auf die Patenterteilung: **13.05.2009**
(21) Anmeldenummer: 07002770.1
(22) Anmeldetag: 08.02.2007
(51) Int. Cl.: B05C 17/005

(54) **Zweikammerkartusche**
Double chamber cartridge
Cartouches à deux chambres

(43) Veröffentlichungstag der Anmeldung: 13.08.2008
(73) Patentinhaber: HTP Motion GmbH, 86842 Türkheim (DE)
(72) Erfinder: Metzler, Richard, 82041 Oberhaching (DE); Fendt, Reinhard, 86830 Schwabmünchen (DE); Weber, Alexander, 86850 Fischbach (DE); Mössnang, Christian, 87757 Kirchheim /Schwaben (DE)
(74) Vertreter: Köster, Hajo

(56) Entgegenhaltungen:
- EP-A- 0 194 508
- EP-A1- 0 624 403
- GB-A- 2 376 048

## Beschreibung

Die Erfindung betrifft eine Zweikammerkartusche für zwei voneinander getrennte plastische Massen a und b mit einem Kartuschenrohr, das an einem Ende eine vordere Stirnwand und ein daran angeformtes, einen Auslasskanal bildendes Mundstück besitzt, mit einem in dem Kartuscheninnenraum angeordneten, in Axialrichtung verschiebbaren, den Kartuscheninnenraum nach außen abdichtenden Kolben, mit einem in dem Auslasskanal befindlichen Innenrohr, das sich nach axial innen über die Stirnwand hinaus in den Kartuscheninnenraum erstreckt, mit einem Ringkolben, der im Kartuscheninnenraum zwischen dem Kolben und der Stirnwand angeordnet und mit einer Bohrung versehen ist, in welche das Innenrohr hineinragt, und der den Kartuscheninnenraum in einen vorderen, mit dem Auslasskanal in Verbindung stehenden Innenraum für die Masse b und einen hinteren, mit dem Innenrohr in Verbindung stehenden hinteren Innenraum für die Masse a in abdichtender Weise unterteilt.

Im Bauhandwerk ist es heutzutage üblich, verschiedene Baustoffe sowie plastische Massen, beispielsweise Silikone, Klebstoffe und dergleichen in einer Kartusche abgepackt auf dem Markt anzubieten. Diese Baustoffe werden dann vor Ort mit Hilfe einer einen Kolben aufweisenden Standardpistole aus der Kartusche ausgedrückt und verarbeitet. Als klassischen Fall dafür kann man die mit Silikon gefüllten Kartuschen nennen.

Für viele Anwendungen ist es nun erforderlich, zwei Komponenten einzusetzen, die erst vor Ort miteinander reagieren sollen. Dies gilt beispielsweise für 2-Komponenten-Injektionsmörtel. Eine dieser Komponenten ist beispielsweise ein Reaktionsharztyp, während die andere Komponente den erforderlichen Härter darstellt.

Diese Komponenten müssen vor der Verarbeitung getrennt voneinander in der Kartusche aufbewahrt werden. Dazu dient die hier in Rede stehende Zweikammerkartusche.

Es sind nun bereits verschiedene Arten von derartigen Zweikammerkartuschen bekannt. Dazu gehört beispielsweise die sog. Schlauchfolienkartusche. Die 2-Komponenten-Schlauchfolien-Kartusche kann wie eine Silikonkartusche in einer 1-Komponenten-Standard-Pistole (nachstehend Standardpistole genannt) verarbeitet werden. Die dabei eingesetzte Schlauchfolie besitzt zwei voneinander getrennte Kammern, die jeweils nur mit einer Komponente gefüllt sind. Diese Schlauchfolie wird bei Betätigen der Standardpistole zusammengedrückt. Die beiden Komponenten werden dabei aus der Kartusche herausgepresst.

Nachteilig an diesem System ist der Aufwand, der betrieben werden muss, um die 2-Kammer-Schlauchfolie mit den beiden Komponenten zu befüllen und somit herzustellen.

Des Weiteren sind sog. side-by-side-Kartuschen bekannt, die aus 2 zylindrischen Rohren aufgebaut sind, die nebeneinander angeordnet sowie miteinander verbunden sind und in einem koaxial ausgebildeten Kopfstück einmünden. Die eine Komponente befindet sich dabei in einem Rohr, während sich die andere Komponente im anderen Rohr befindet.

Nachteilig an diesem System ist, dass spezielle Auspresspistolen erforderlich sind, deren Abmessungen jeweils auf den Durchmesser und das Volumen der 2-Komponenten-Kartusche abgestimmt werden müssen.

Ferner sind sog. Koaxial-Kartuschen bekannt, die aus einem zylindrischen Außenrohr und einem darin befindlichen, zylindrischen Innenrohr aufgebaut sind, so dass zwei voneinander getrennte Kammern in einer "Rohr-in-Rohr"-Anordnung vorliegen. Dabei ist das Außenrohr mit einer Komponente und das Innenrohr mit der anderen Komponente befüllt.

Auch für diesen Kartuschentyp ist eine besondere Auspresspistole erforderlich, deren Abmessungen auf den Durchmesser und das Volumen der Kartusche abgestimmt werden müssen.

Es sind auch schon Zweikammerkartuschen mit axial hintereinander liegenden Kammern bekannt. Ein typischer Vertreter ist in der EP-0 624 403 A1 beschrieben.

Weitere Zweikammerkartuschen für zweikomponentige plastische Massen mit axial hintereinander angeordneten Kammern sind in den DE 10 2005 000 757 A1 und DE10 2004 042 665 A1 erläutert.

Aufgabe der vorliegenden Erfindung ist es, eine Zweikammerkartusche bereitzustellen, die mit einer Standardpistole ausgepresst werden kann und die einfach aufgebaut und somit kostengünstig herstellbar ist.

Gelöst wird diese Aufgabe durch eine Zweikammerkartusche gemäß der Lehre der Ansprüche.

Die erfindungsgemäße Kartusche weist einen Kartuscheninnenraum auf, der in zwei axial hintereinander liegende Innenräume aufgeteilt ist, wobei ein Innenraum zur Aufnahme der Masse a dient bzw. mit der Masse a gefüllt ist, während der andere Innenraum zur Aufnahme der Masse b dient bzw. mit dieser Masse b gefüllt ist.

Zwischen diesen beiden Massen bzw. zwischen den beiden Innenräumen ist ein Ringkolben im Kartuscheninnenraum schwebend angeordnet, der den Kartuscheninnenraum in die beiden genannten Innenräume unterteilt. Dieser Ringkolben besitzt eine Bohrung, in welche ein Innenrohr hineinragt, das sich von dem Mundstück der Kartusche bis in den Kartuscheninnenraum erstreckt. Dieses Innenrohr dient zur Führung des Ringkolbens. Zudem sollte natürlich die Bohrung im Ringkolben hinsichtlich Form und Abmessungen auf die Form und Abmessungen des Innenrohres abgestimmt sein, so dass der Ringkolben den vorderen Innenraum von dem hinteren Innenraum abdichtet. Natürlich muss der Ringkolben auch seine Abdichtfunktion an seiner Peripherie gegenüber der Innenmantelfläche des Kartuschenrohres wahrnehmen. Ansonsten ist der Ringkolben jedoch auf keine andere Weise mechanisch mit der Kanzlei verbunden. Dieser Sachverhalt wird im Rahmen der vorliegenden Anmeldung als "schwebend" bezeichnet.

Letzteres gilt natürlich auch für den Kolben, welcher den Kartuscheninnenraum nach außen hin abdichtet und gegen den der Stempel der Standardpistole in Anschlag kommt.

Wird die erfindungsgemäße Kartusche in eine Standardpistole eingesetzt und letztere betätigt, dann drückt der Kolben die im hinteren Innenraum befindliche Masse a in Axialrichtung in Richtung des Mundstückes und somit auch in Richtung des Ringkolbens, welcher wiederum die im vorderen Innenraum befindliche Masse b in Axialrichtung rückt und aus dem Mundstück auspresst.

Der Ringkolben wird somit nur durch die Masse a und daher indirekt mit Druck beaufschlagt. Der mittels der Standardpistole mit Druck beaufschlagte Kolben wirkt somit nicht direkt, sondern nur indirekt über die Masse b auf den Ringkolben ein.

Bei den hier in Rede stehenden Zweikammerkartuschen ist es häufig erforderlich, dass die beiden darin gelagerten Massen in unterschiedlichen Mengen bzw. in unterschiedlichen Volumina abgegeben und miteinander vereinigt werden. Je nach Wahl und Ausgestaltung der Komponenten, die miteinander reagieren sollen, müssen die Volumina von vorderem Innenraum und hinterem Innenraum der erfindungsgemäßen Kartusche gewählt werden.

Dies ist dadurch möglich, dass man die Länge des Innenrohres entsprechend wählt.

Sollen die Volumina der beiden abgegebenen Komponenten in etwa gleich sein, dann wählt man die Länge des Innenrohres (genauer die im Kartuscheninnenraum befindliche Länge des Innenrohres) derart, dass sich das Innenrohr nur in etwa über die Hälfte der Länge des gesamten Kartuscheninnenraumes erstreckt. Wünscht man hingegen beispielsweise ein Verhältnis von 10 Volumenteilen Masse a und 1 Volumenteil Masse b, dann wählt man die Länge des Innenrohres entsprechend kürzer und etwa so lang, dass sie 1/10 der Gesamtlänge des Kartuscheninnenraumes entspricht.

Das Kartuschenrohr kann im Übrigen beliebige Form besitzen und kann beispielsweise eine viereckige oder mehreckige Querschnittsform besitzen. Der Auslasskanal kann zudem exzentrisch zur Längsmittelachse des Kartuschenrohres angeordnet sein. Vorzugsweise stellt das Kartuschenrohr jedoch ein Hohlzylinderrohr dar. Weiterhin bevorzugt ist der Auslasskanal zentrisch und koaxial zum hohlzylindrischen Kartuschenrohr angeordnet. Auf diese Weise lässt sich die erfindungsgemäße Kartusche leicht und einfach mit einer Standardpistole verarbeiten.

Das Innenrohr der erfindungsgemäßen Kartusche kann an beliebiger Stelle im Inneren des Auslasskanals geführt sein. So ist es beispielsweise möglich, das Innenrohr zwar parallel zur Längsmittelachse des Kartuschenrohres, jedoch exzentrisch dazu zu führen. Vorzugsweise ist das Innenrohr jedoch zentrisch und koaxial zum Auslasskanal angeordnet und verläuft somit mittig in diesem.

Das Innenrohr mündet frei im Kartuscheninnenraum (genauer: im hinteren Innenraum) und erstreckt sich von dem Mundstück bzw. der Stirnwand vorzugsweise maximal bis zur Mitte des Kartuscheninnenraumes.

Das Innenrohr wird im Übrigen derart in der Kartusche befestigt, dass die im vorderen Innenraum befindliche Masse b durch den sich zwischen der Außenmantelfläche des Innenrohres und der Innenmantelfläche des Mundstückes ergebenden Raum aus der Kartusche austreten kann. Bei der bevorzugten Ausführungsform, bei der sowohl der Auslasskanal als auch das Innenrohr zylindrisch ausgestaltet sind, wird die aus dem Innenrohr austretende, aus dem hinteren Innenraum stammende Masse a quasi ringförmig von der aus dem vorderen Innenraum stammenden Masse b umgeben.

Nach einer weiterhin bevorzugten Ausführungsform entspricht das Verhältnis der Querschnittsfläche des Innenrohres zu der Querschnittsfläche des Auslasskanals demjenigen Mengenverhältnis, in dem die Masse a und die Masse b aus der Kartusche abgegeben werden sollen.

Beträgt das Verhältnis von a:b beispielsweise 10:1, dann entspricht auch das Verhältnis der Querschnittsfläche des Innenrohres zur Querschnittsfläche des Auslasskanals in etwa 10:1. Auf diese Weise wird erreicht, dass die Massen a und b in etwa mit der gleichen Geschwindigkeit aus dem Mundstück austreten. Wünscht man hingegen, dass die Massen mit unterschiedlicher Geschwindigkeit in Längsrichtung bzw. in Axialrichtung austreten, dann ist dieses Verhältnis entsprechend zu ändern.

Die Querschnittsfläche des Auslasskanals wird im Übrigen durch die von der Innenwandung des Auslasskanals umgrenzte Fläche gebildet, von der natürlich die Querschnittsfläche des in diesem Auslasskanal befindlichen Innenrohres (bezogen auf die Außenmantelfläche) abzuziehen ist.

Das Mundstück ist im Übrigen zweckmäßigerweise außen mit einem Außengewinde versehen, auf das eine Düse mit einem Innengewinde aufgeschraubt werden kann, in die ein üblicher statischer Wendelmischer eingesetzt sein kann.

Nach einer weiterhin bevorzugten Ausführungsform besitzt der Kolben ein zum Innenrohr hin offenes Sackloch, in welches das nach axial innen zeigende Ende des Innenrohres hineinragen kann, wenn die Kartusche ausgepresst ist und somit der Ringkolben und der Kolben einander benachbart zu liegen kommen. Auf diese Weise wird das restliche Totvolumen der erfindungsgemäßen Kartusche verringert.

Die Erfindung wird in folgenden Zeichnungen, welche eine bevorzugte Ausführungsform wiedergeben, näher erläutert. Dabei zeigen
- Fig. 1: eine Längsschnittansicht einer erfindungsgemäßen Zweikammerkartusche entlang A-A der Figur 3,
- Fig. 2: eine Längsschnittansicht der in der Figur 1 gezeigten Kartusche entlang B-B der Figur 3
- Fig. 3: eine Aufsicht auf die vordere Stirnseite der in den Figuren gezeigten Kartusche.

Die in der Figur 1 gezeigte erfindungsgemäße Zweikammerkartusche (wird im Rahmen der vorliegenden Unterlagen häufig auch nur als Kartusche bezeichnet) besitzt ein zylindrisches Kartuschenrohr 2 mit einer vorderen Stirnwand 3 und einem angeformten, hohlzylindrischen Mundstück 4, das ein Außengewinde 5 besitzt. An der dem Mundstück 4 gegenüberliegenden hinteren Stirnseite ist das Kartuschenrohr 2 offen und durch einen Kolben 6 verschlossen.

Das Mundstück 4 und der darin befindliche Auslasskanal 9 sind koaxial zum Kartuschenrohr 2 angeordnet. Mittig darin und somit ebenfalls koaxial zum Kartuschenrohr 2 erstreckt sich ein Innenrohr 7 in den Kartuscheninnenraum 8 hinein. Das Innenrohr 7 stellt ein Zylinderrohr dar, das mit Hilfe von Streben 20 am Kartuschenrohr 2 bzw. an der Stirnwand 3 befestigt ist. Auf das Innenrohr 7 ist ein Ringkolben 10 aufgesetzt, der eine durchgehende Bohrung 11 besitzt, in die das Innenrohr 7 hineinragt bzw. hindurchragt.

Der Ringkolben 10 unterteilt den Kartuscheninnenraum 8 in einen vorderen Innenraum 12, der mit einer Masse b gefüllt ist, und einen hinteren Innenraum 13, der mit einer Masse a gefüllt ist. Diese Massen a und b sind durch unterschiedliche Schraffierungen angedeutet.

Die Bohrung 11 des Ringkolbens 10 wird eingefasst von einem Zylinderrohrabschnitt 14, dessen Innenmantelfläche an der Außenmantelfläche des Innenrohres 7 beim Verschieben des Ringkolbens 10 entlang gleitet, wodurch einerseits eine Abdichtung erfolgt und andererseits der Ringkolben 10 geführt wird, so dass ein Verkanten des Ringkolbens 10 verhindert wird. Der Ringkolben 10 ist außerdem an seinem peripheren Rand ebenfalls als Zylinderrohrabschnitt 15 ausgebildet, dessen Außenmantelfläche an der Innenmantelfläche des Kartuschenrohres 2 in abdichtender Weise anliegt sowie daran entlang gleiten kann. Zwischen diesen Abschnitten 14 und 15 ist der Ringkolben 10 in etwa in Form einer Ringscheibe ausgebildet.

Der Kolben 6 besitzt einen Zylinderrohrabschnitt 16, der in etwa dem Zylinderrohrabschnitt 15 des Ringkolbens 10 entspricht. Auch der Kolben 6 besitzt einen weiteren Zylinderrohrabschnitt 17, der allerdings nach axial außen von einem Boden 18 verschlossen ist und ein Sackloch 19 darstellt, in das das nach axial innen gerichtete Ende des Innenrohres 7 zu liegen kommen kann, wenn der Kolben 6 fast vollständig in Richtung des Mundstücks 4 geschoben ist. Zwischen den Abschnitten 16 und 17 ist der Kolben 6 in etwa ringscheibenförmig ausgebildet.

Eine wie in den Figuren gezeigte Kartusche 1 kann ohne weiteres in eine Standard-Pistole eingesetzt werden. Bei Betätigen dieser Pistole kommt die Schubplatte der Pistole gegen den Kolben 6 in Anschlag und drückt diesen bei den weiteren Auspressschüben in Richtung des Mundstücks 4. Dadurch wird die in dem hinteren Innenraum 13 befindliche Masse a mit Druck in Richtung auf den Ringkolben 10 beaufschlagt, welcher dadurch wiederum die im vorderen Innenraum 12 befindliche Masse b mit Druck beaufschlagt und aus dem Mundstück 4 bzw. dem Auslasskanal 9 zusammen mit der Masse a austreten lässt.

Das Kartuschenrohr 2 sowie die Stirnwand 3 und das Mundstück 4 als auch der Kolben 6 sowie der Ringkolben 10 können aus solchen Materialien gefertigt sein, die üblicherweise für die hier in Rede stehenden Kartuschen eingesetzt werden, beispielsweise Kunststoff und/oder Aluminium. Zweckmäßigerweise handelt es sich bei diesen Teilen um spritzgeformte Teile.

### BEZUGSZEICHENLISTE

- 1: Zweikammerkartusche
- 2: Kartuschenrohr
- 3: Stirnwand
- 4: Mundstück
- 5: Außengewinde
- 6: Kolben
- 7: Innenrohr
- 8: Kartuscheninnenraum
- 9: Auslasskanal
- 10: Ringkolben
- 11: Bohrung
- 12: vorderer Innenraum
- 13: hinterer Innenraum
- 14: Zylinderrohrabschnitt
- 15: Zylinderrohrabschnitt
- 16: Zylinderrohrabschnitt
- 17: Zylinderrohrabschnitt
- 18: Boden
- 19: Sackloch
- 20: Streben

## Patentansprüche

1. Zweikammerkartusche (1) für zwei voneinander getrennte plastische Massen a und b
mit einem Kartuschenrohr (2), das an einem Ende eine vordere Stirnwand (3) und ein daran angeformtes, einen Auslasskanal (9) bildendes Mundstück (4) besitzt,
mit einem in dem Kartuscheninnenraum (8) angeordneten, in Axialrichtung verschiebbaren, den Kartuscheninnenraum (8) nach außen abdichtenden Kolben (6),
mit einem in dem Auslasskanal (9) befindlichen Innenrohr (7), das sich nach axial innen über die Stirnwand (3) hinaus in den Kartuscheninnenraum (8) erstreckt und dort mündet,
mit einem Ringkolben (10), der im Kartuscheninnenraum (8) zwischen dem Kolben (6) und der Stirnwand (3) angeordnet und mit einer Bohrung (11) versehen ist, in welche das Innenrohr (7) hineinragt, und der den Kartuscheninnenraum (8) in einen vorderen, mit dem Auslasskanal in Verbindung stehenden Innenraum (12) für die Masse b und einen hinteren, mit dem Innenrohr (7) in Verbindung stehenden hinteren Innenraum (13) für die Masse a in abdichtender Weise unterteilt,
**dadurch gekennzeichnet, dass**
der Ringkolben (10) im Kartuscheninnenraum (8) schwebend angeordnet ist und durch die zwischen dem Ringkolben (10) und dem Kolben (6) befindliche Masse a in Richtung des Mundstücks (4) mit Druck beaufschlagt und bewegt werden kann.

2. Zweikammerkartusche (1) nach Anspruch 1,
**dadurch gekennzeichnet, dass**
das Kartuschenrohr (2) ein Hohlzylinderrohr darstellt und der Auslasskanal (9) zentrisch und koaxial zum Kartuschenrohr (2) angeordnet ist

3. Zweikammerkartusche (1) nach Anspruch 1 oder 2,
**dadurch gekennzeichnet, dass**
das Innenrohr (7) zentrisch und koaxial zum Auslasskanal (9) angeordnet ist.

4. Zweikammerkartusche nach einem der vorhergehenden Ansprüche,
**dadurch gekennzeichnet, dass**
das Verhältnis der Querschnittsfläche des Innenrohres (7) zu der Querschnittsfläche des Auslasskanals (9) demjenigen Mengenverhältnis entspricht, in dem die Masse a und die Masse b aus der Kartusche (1) abgegeben werden sollen.

5. Zweikammerkartusche nach einem der vorhergehenden Ansprüche,
**dadurch gekennzeichnet, dass**
das Verhältnis der sich innerhalb des Kartuscheninnenraumes (8) erstreckenden Länge des Innenrohres (7) zu der Gesamtlänge des Kartuscheninnenraumes (8) in etwa dem Abgabeverhältnis der Masse b im vorderen Innenraum (12) zur Masse a im hinteren Innenraum (13) entspricht.

6. Zweikammerkartusche nach einem der vorhergehenden Ansprüche,
**dadurch gekennzeichnet, dass**
der Kolben (6) ein zum Innenrohr (7) offenes Sackloch (19) besitzt, in welches das nach axial innen zeigende Ende des Innenrohres (7) im ausgepressten Zustand hineinragen kann.

7. Zweikammerkartusche nach einem der vorhergehenden Ansprüche,
**dadurch gekennzeichnet, dass**
sich das Innenrohr (7) von der vorderen Stirnwand (3) maximal nur bis zur Mitte, bezogen auf die Länge des Kartuscheninnenraumes (8), in diesen Kartuscheninnenraum (8) erstreckt.

## Claims

1. Dual-chamber cartridge (1) for two separated plastics masses a and b
with one cartridge tube (2) which has at one end a front end wall (3) and a mouthpiece (4) moulded thereon forming an outlet channel (9),
with an axially displaceable piston (6) mounted in the cartridge interior space (8) and sealing this interior space (8) from the outside,
with an inner tube (7) which is located in the outlet channel (9) to extend axially inwards beyond the end wall (3) into the cartridge interior space (8) and which opens there,
with a ring piston (10) which is mounted in the cartridge interior space (8) between the piston (6) and the end wall (3) and is provided with a bore (11) into which the inner tube (7) projects, and which divides in sealing manner the cartridge interior space (8) into a front interior space (12) communicating with the outlet channel for the mass b and a rear interior space (13) communicating with the inner tube (7) for the mass a
**characterised in that** the ring piston (10) is mounted floating in the cartridge interior space (8) and can be impinged with pressure and moved in the direction of the mouthpiece (4) through the mass a located between the ring piston (10) and the piston (6).

2. Dual-chamber cartridge (1) according to claim 1 **characterised in that** the cartridge tube (2) represents a hollow cylindrical tube and the outlet channel (9) is mounted centrally and coaxially relative to the cartridge tube (2).

3. Dual-chamber cartridge (1) according to claim 1 or 2 **characterised in that** the inner tube (7) is mounted centrally and coaxially relative to the outlet channel (9).

4. Dual-chamber cartridge according to one of the preceding claims **characterised in that** the ratio of the cross-sectional area of the inner tube (7) to the cross-sectional area of the outlet channel (9) corresponds to the quantitative ratio in which the mass a and the mass b are to be dispensed from the cartridge (1).

5. Dual-chamber cartridge according to one of the preceding claims **characterised in that** the ratio of the length of the inner tube (7) extending inside the cartridge interior space (8) to the overall length of the cartridge interior space (8) corresponds approximately to the dispensing ratio of the mass b in the front interior space (12) to the mass a in the rear interior space (13).

6. Dual-chamber cartridge according to one of the preceding claims **characterised in that** the piston (6) has a blind hole (19) open towards the inner tube (7) and into which the axially inwardly pointing end of the inner tube (7) can project when in the pressed-out state.

7. Dual-chamber cartridge according to one of the preceding claims **characterised in that** the inner tube (7) extends from the front end wall (3) into the cartridge interior space (8) a maximum only to the centre, in relation to the length of this cartridge interior space (8).

## Revendications

1. Cartouche à deux chambres (1) destinée à deux matières plastiques a et b séparées l'une de l'autre, ladite cartouche comprenant
un tube de cartouche (2) qui possède à une extrémité une paroi frontale avant (3) et une embouchure (4) conformée sur ladite paroi et formant un canal de sortie (9),
un piston (6) qui est disposé dans l'espace intérieur (8) de la cartouche, qui est déplaçable dans la direction axiale et qui étanchéifie l'espace intérieur (8) de la cartouche vis-à-vis de l'extérieur,
un tube intérieur (7) qui se trouve dans le canal de sortie (9) et qui s'étend axialement vers l'intérieur, au-delà de la paroi frontale (3), pour arriver dans l'espace intérieur (8) de la cartouche dans lequel il débouche,
un piston annulaire (10) qui est disposé dans l'espace intérieur (8) de la cartouche entre le piston (6) et la paroi frontale (3) et est doté d'un perçage (11) dans lequel fait saillie le tube intérieur (7), et qui divise de façon étanche l'espace intérieur (8) de la cartouche en un espace intérieur avant (12) en liaison avec le canal de sortie et destiné à la matière b et en un espace intérieur arrière (13) en liaison avec le tube intérieur (7) et destiné à la matière a,
**caractérisée en ce que**
le piston annulaire (10) est disposé de façon flottante dans l'espace intérieur (8) de la cartouche et peut être mis sous pression et déplacé en direction de l'embouchure (4) par la matière a qui se trouve entre le piston annulaire (10) et le piston (6).

2. Cartouche à deux chambres (1) selon la revendication 1, **caractérisée en ce que**
le tube de cartouche (2) est un tube cylindrique creux et le canal de sortie (9) est disposé au centre et coaxialement au tube de cartouche (2).

3. Cartouche à deux chambres (1) selon la revendication 1 ou 2, **caractérisée en ce que**
le tube intérieur (7) est disposé au centre et coaxialement au canal de sortie (9).

4. Cartouche à deux chambres selon l'une des revendications précédentes, **caractérisée en ce que**
le rapport de la section du tube intérieur (7) sur la section du canal de sortie (9) correspond au rapport quantitatif dans lequel la matière a et la matière b seront délivrée en sortie de la cartouche (1).

5. Cartouche à deux chambres selon l'une des revendications précédentes, **caractérisée en ce que**
le rapport de la longueur du tube intérieur (7) à l'intérieur de l'espace intérieur (8) de la cartouche sur la longueur totale de l'espace intérieur (8) de la cartouche correspond à peu près au rapport de délivrance de la matière b dans l'espace intérieur avant (12) sur la matière a dans l'espace intérieur arrière (13).

6. Cartouche à deux chambres selon l'une des revendications précédentes, **caractérisée en ce que**
le piston (6) possède un trou borgne (19) qui est ouvert sur le tube intérieur (7) et dans lequel l'extrémité du tube intérieur (7) qui pointe axialement vers l'intérieur peut faire saillie lorsque le piston est pressé.

7. Cartouche à deux chambres selon l'une des revendications précédentes, **caractérisée en ce que**
le tube intérieur (7) s'étend de la paroi frontale avant (3) dans l'espace intérieur (8) de la cartouche au maximum jusqu'au milieu, rapporté à la longueur de cet espace intérieur (8) de la cartouche.
